# EUROPÄISCHE PATENTANMELDUNG

(11) **EP 4 647 334 A1**
(43) Veröffentlichungstag der Anmeldung: **12.11.2025**
(21) Anmeldenummer: 25164485.2
(22) Anmeldetag: 18.03.2025
(51) Int. Cl.: B63J 3/04

(54) **VORRICHTUNG ZUR VERBINDUNG EINES SCHIFFES MIT EINEM LANDSEITIGEN VERSORGUNGSNETZ**

(30) Priorität: 29.04.2024 DE 102024111980
(71) Anmelder: Stemmann-Technik GmbH, 48465 Schüttorf (DE)
(72) Erfinder: Möller, Christoph, 48488 Emsbüren (DE); Vennegeerts, Sven, 48531 Nordhorn (DE)
(74) Vertreter: Griepenstroh, Jörg

(57) **Zusammenfassung**

Die Erfindung betrifft Vorrichtung 1 zur Verbindung eines Schiffes mit einem landseitigen Versorgungsnetz, wobei eine landseitige Kupplungseinheit 2 zur Verbindung mit einem kabelgebundenen schiffseitigen Stecker schienengeführt verfahrbar ist, und über wenigstens eine Energieversorgungsleitung 16, 17 mit dem landseitigen Versorgungsnetz verbunden ist, wobei die Kupplungseinheit 2 auf einem Fahrgestell 4 angeordnet ist, dessen Räder 5, 6 in zwei Spuren 7, 8 nebeneinander angeordnet sind, wobei eine Spur 7 schienengebunden ist bezüglich einer Schiene 9, die fahrwasserseitig an einer vertikalen Seite einer Kaimauer 3 angeordnet ist, wobei das Fahrgestell 4 Festmacheinrichtungen 11, die gegenüber einer Oberseite 10 der Kaimauer 3 vorstehen, übergreift, so dass die zweite Spur 8 auf einer wasserabgewandten Seite der Festmacheinrichtungen 11 angeordnet ist.

## Beschreibung

Die Erfindung betrifft eine Vorrichtung zur Verbindung eines Schiffes mit einem landseitigen Versorgungsnetz gemäß den Merkmalen des Patentanspruchs 1.

Eine Landstromversorgung von Schiffen sollte geeignet sein, Schiffe unterschiedlicher Größen und Bauarten und mit unterschiedlichen Anlegepunkten am Kai mit Landstrom versorgen zu können. Die schiffseitigen Anschlusspunkte zur Landstromversorgung befinden sich regelmäßig in unterschiedlichen Positionen, sowohl was die Höhenlage, als auch die Position längsseits der Kaimauer betrifft. Zudem ist eine Vorrichtung zur Landstromversorgung entlang der Kaimauer nicht uneingeschränkt und ungehindert verlagerbar, da auf der Kaimauer Festmacheinrichtungen, insbesondere Poller, angeordnet sind.

Der Erfindung liegt die Aufgabe zugrunde eine Vorrichtung zur Verbindung eines Schiffes mit einem landseitigen Versorgungsnetz aufzuzeigen, die platzsparend, einfach im Aufbau und auch entlang von Kaimauern verfahrbar ist, an denen nach oben vorstehende Festmacheinrichtungen angeordnet sind.

Die Aufgabe wird durch eine Vorrichtung mit den Merkmalen des Patentanspruchs 1 gelöst. Die Unteransprüche betreffen vorteilhafte Weiterbildungen und Erfindungen.

Die erfindungsgemäße Vorrichtung dient zur Verbindung eines Schiffes mit einem landseitigen Versorgungsnetz, insbesondere zur Versorgung des Schiffes mit Landstrom. Die Vorrichtung besitzt eine landseitige Kupplungseinheit zur Aufnahme eines kabelgebundenen schiffsseitigen Steckers. Ein solcher schiffsseitiger Stecker wird von oben herabgelassen, so dass die landseitige Kupplungseinheit entsprechend der Position des schiffseitigen Steckers zu diesem Stecker bewegt werden muss. Aus diesem Grund ist die landseitige Kupplungseinheit verfahrbar angeordnet.

Sie ist auf einem Fahrgestell angeordnet, dessen Räder, insbesondere mindestens 4, in zwei parallelen Spuren angeordnet sind. Eine der Spuren ist schienengebunden bezüglich einer Schiene, die an einer dem Fahrwasser zugewandten Fahrwasserseite der Kaimauer angeordnet ist und bevorzugt nach oben nicht über die Kaimauer vorsteht.

Das Fahrgestell ist so konfiguriert, dass es die Festmacheinrichtungen, die oben auf der Kaimauer bzw. landseitig nahe der Oberseite der Kaimauer angeordnet sind, oberseitig übergreift, so dass die zweite Spur auf einer fahrwasserabgewandten Seite der Festmacheinrichtungen angeordnet ist. Die Festmachereinrichtung sind insbesondere Poller.

Das oberseitige Übergreifen der Festmacheinrichtungen, ermöglicht es, die landseitige Kupplungseinheit in Längsrichtung der Kaimauer und sehr nah am Schiff zu verfahren, ohne durch die Poller oder Festmachereinrichtungen behindert zu werden. Die landseitige Kupplungseinheit kann vor dem Anlegen des Schiffes bereits vorpositioniert werden. Wenn das Schiff angelegt und festgemacht hat, kann die Landstromversorgung angeschlossen werden. Hierzu wird die landseitige Kupplungseinheit nur noch ein relativ kleines Stück entlang der Schiene verfahren.

Nach dem Ablegen und bevor ein neues Schiff anlegt, kann die landseitige Kupplungseinheit erneut in die gewünschte Position verfahren werden. Die Festmacheinrichtungen sind in diesem Zeitraum frei überfahrbar und stellen kein Hindernis für die längs der Kaimauer erfolgende Verlagerung der Kupplungseinheit dar.

In einer vorteilhaften Weiterbildung der Erfindung ist die zweite Spur schienenungebunden. Das vereinfacht den konstruktiven Aufbau erheblich, da keine Schiene auf der Oberseite der Kaimauer angeordnet werden muss. Es entstehen keine Stolperfallen. Kleinere Hindernisse können sogar überfahren werden.

In vorteilhafter Weiterbildung ist neben der Schiene wenigstens ein nach oben offener Kanal angeordnet, wobei die Energieversorgungsleitung in dem Kanal angeordnet ist. Der Ausdruck "neben der Schiene" bedeutet parallel zur Schiene und in der Nähe der Schiene, insbesondere horizontal benachbart oder vertikal benachbart der Schiene. Der wenigstens eine Kanal ist insbesondere so hoch, dass die Energieversorgungsleitung unterhalb Mündung des offenen Kanals liegt, um die Energieversorgungsleitung zu schützen. Auch wenn es möglich wäre, einen solchen Kanal abzudecken, ist vorgesehen, dass der Kanal nach oben offenbleibt. Die dort eingebetteten Versorgungsleitungen werden nach dem Ablegen in dem Kanal durch die Flanken des Kanals auf jeden Fall seitlich geschützt. Da die Flanken des Kanals nach oben über die innenliegende Energieversorgungsleitung vorstehen, wird darüber hinaus die Energieversorgungsleitung teilweise geschützt, zumindest dann, wenn Gegenstände auf den Kanal fallen, die eine größere Breite haben als die obenliegende Mündung des Kanals. Der nach oben offene Kanal bietet keinen 100%igen Schutz, allerdings einen sehr guten Schutz nach unten und zu den Längsseiten. Die Vorteile eines offenen Kanals sind der einfache und robuste Aufbau und die kostengünstige Herstellung und Montage, da kein Eingriff in die Oberseite der Kaianlage erfolgen muss. Es besteht die Möglichkeit, bestehende Kaianlagen nachzurüsten.

In vorteilhafter Weiterbildung ist die Schiene, auf der die landseitige Kupplung verfahrbar ist, an einem oberen Ende des nach oben offenen Kanals angeordnet, wobei die Energieversorgungsleitung in dem Kanal ablegbar ist und von einem schienengebundenen Rad der Kupplungseinheit schienenseitig überfahrbar ist.

Bei diesem Konzept ist der Kanal gewissermaßen der tragende Bestandteil der darüber angeordneten Schiene. Das schienengebundene Rad besitzt eine Aufstandsfläche, die breiter ist als die Mündung des Kanals. Das Rad kann daher nicht in den Kanal rutschen und die Energieversorgungsleitung beschädigen. Über in Axialrichtung außenliegende Flanken der Schienen kann das Rad seitlich geführt werden. Die Führung des Rads erfolgt außerhalb des Kanals, in dem die Energieversorgungsleitung liegt.

Der Kanal und die Schiene sind vorzugsweise ein Bauteil, bei welchem der Kanal über in entgegengesetzte Richtung nach außen weisende Flanken an seiner Mündung verfügt, die als Aufstandsfläche und dienen und in diesem Sinne als Lauffläche einer Schiene fungieren. Das Rad rollt über die besagten, nach außen gerichteten Flansche Zur Seitenführung ist an einem Flansch eine innere Führungssteg und an dem anderen Flansch ein äußerer Führungssteg angeordnet. Das Fahrgestell wird von oben auf die Schiene gesetzt und kann leicht wieder entnommen werden.

Eine vorteilhafte Weiterbildung der Erfindung sieht vor, dass eine Leitungstrommel auf dem Fahrgestell angeordnet ist, wobei die Leitungstrommel eine Drehachse aufweist, die von oben betrachtet quer zur Schiene verläuft, insbesondere im 90°-Winkel zur Schiene. Die Leitungstrommel ist vertikal über der Schiene angeordnet und nimmt die Energieversorgungsleitung auf bzw. gibt sie beim Verfahren des Fahrgestells frei. Die Leitungstrommel weist einen Antrieb auf, der je nach Wickelrichtung angesteuert wird. Die Leitungstrommel ist fluchtend zu dem nach oben offenen Kanal und insbesondere zur Schiene ausgerichtet, so dass die Energieversorgungsleitung präzise von oben kommend durch die Schiene hindurch in einen Kanal unter der Schiene oder auch in einen Kanal in Horizontalrichtung längsseitig neben der Schiene abgelegt werden kann. Es können gleichzeitig mehrere Energieversorgungsleitungen an der Leitungstrommel angeordnet sein und mit der Leitungstrommel aufgenommen und von ihr abgewickelt werden.

Die erfindungsgemäße Vorrichtung besitzt insbesondere einen Mittenanschluss zur Energieversorgung. Die Energieversorgungsleitung ist mit einem Ende an den Mittenanschluss und mit einem anderen Ende an die Leitungstrommel angeschlossen ist. Die Energieversorgungsleitung wird von dem landseitigen Anschlusspunkt kommend durch eine Leitungsumlenkung an der Kaimauer geführt ist, so dass die Energieversorgungsleitung in Abhängigkeit von der Position des Fahrgestells am Kai in entgegengesetzte Richtungen verlagerbar ist. Die Leitungsumlenkung ist bevorzugt nach oben offen und besitzt an der Öffnung große Radien, an die sie die Energieversorgungsleitung je nach ihrer Orientierung anlegt. Die Radien sind mindestens so groß wie ein zulässiger Mindestbiegeradius der Energieversorgungsleitung. Die Leitungsumlenkung bewirkt, dass die Energieversorgungsleitung vom kaiseitigen Anschlusspunkt in entgegengesetzte Richtungen von der Leitungstrommel abgewickelt werden kann, ohne beim Überfahren des Anschlusspunktes und beim Wechsel der Biegerichtung beschädigt zu werden.

Der Mittenanschluss hat gegenüber einem Endanschlusspunkt den Vorteil, dass die Leitungstrommeln nur die Hälfte der Leitungslänge aufnehmen müssen. Die gesamte Vorrichtung ist dadurch leichter und kompakter. Ein weiterer Vorteil ist, dass der nach oben offene Kanal immer nur zu einer Seite hin mit der Energieversorgungsleitung belegt ist. Sollte ein Schiff gegen die Kaimauer stoßen und den nach oben offenen Kanal beschädigen, könnte die Energieversorgungsleitung nur dann beschädigt werden, wenn sie sich in dem besagten Abschnitt des offenen Kanals befindet. Wenn die erfindungsgemäße Vorrichtung nach dem Ablegen des Schiffs wieder in eine Mittenposition verfahren wird, befindet sich der Anschlusspunkt oder die Leitungsumlenkung vorzugsweise unterhalb der geparkten Vorrichtung. Die Energieversorgungsleitung kann in diesem Fall kaum beschädigt werden, weil sie sich nicht in dem offenen Kanal befindet, sondern nahezu vollständig auf der Leitungstrommel.

Der Kanal oder die Kanäle befinden sind vorzugsweise senkrecht unterhalb der ein-und mehrfach spiralig wickelnden Leitungstrommel, so dass die Energieversorgungsleitung oder die Energieversorgungsleitungen jeweils frei und ohne Behinderung auf- und abwickelbar sind. Es ist keine Verlagerung der Energieversorgungsleitungen aus der jeweiligen Wickelebene heraus erforderlich. Die Kanäle befinden sich in den jeweiligen Wickelebenen der Leitungstrommel.

Zum Schutz der Schiene und der nach oben offenen Kanäle kann zusätzlich vertikal unterhalb der Schiene und fahrwasserseitig horizontal neben der Schiene ein Anprallschutz angeordnet sein. Der Begriff "fahrwasserseitig" bedeutet in diesem Fall im Abstand zur Kaimauer, so dass der Bereich unterhalb der Schiene bzw. der Kanäle von dem Anprallschutz geschützt sind und auch der der Kaimauer abgewandte Bereich der Schiene und der Kanäle durch den Anprallschutz geschützt ist.

Der Anprallschutz kann zur Ausbildung einer freien Pufferzone in einem horizontalen Abstand angeordnet sein, der mindestens 250 mm von der Mitte der Schiene beträgt.

Größere Fender haben Längen bzw. Durchmesser von 1.000 mm bis 1.500 mm. Selbst bei hoher Kompression der Fender kommt es nicht zu einem Kontakt mit dem Anprallschutz. Falls der Anprallschutz beschädigt wird, schafft die Pufferzone genügend Raum, um die Schiene und damit auch die Versorgungsleitung und letztlich das gesamte System zur Landstromversorgung zu schützen.

Die Erfindung wird nachfolgend anhand eines in den Zeichnungen rein schematisch dargestellten Ausführungsbeispiels näher erläutert. Es zeigen:
- Figur 1: eine Vorrichtung zur Landstromversorgung in einer Stirnansicht entlang der Schnittebene I-I der Figur 2;
- Figur 2: die Vorrichtung zur Landstromversorgung der Figur 1 in einer ersten Position auf einer Kaimauer und
- Figur 3: die Vorrichtung zur Landstromversorgung der Figur 1 in einer zweiten Position auf der Kaimauer der Figur 2.

Die Figur 1 zeigt eine Vorrichtung 1 zur Verbindung eines nicht näher dargestellten Schiffes mit einem landseitigen Versorgungnetz. Wesentlicher Bestandteil der Vorrichtung 1 ist eine landseitige Kupplungseinheit 2, die entlang einer Kaimauer 3 schienengeführt verfahrbar ist. Die Kupplungseinheit 2 besitzt zu diesem Zweck ein Fahrgestell 4 mit parallel zueinander verlaufenden Rädern 5, 6, die in zwei Spuren 7, 8 im horizontalen Abstand zueinander angeordnet sind. In diesem Fall sind es je 2 Räder 5, 6 je Spur 7, 8. Eine Spur 8 befindet sich oberhalb der Kaimauer 3 bzw. auf dem Kai. Diese Spur 8 ist schienenungebunden. Die zweite Spur 7 befindet sich an der Fahrwasserseite der Kaimauer 3. Konkret befindet die zweite Spur 7 oberhalb des Fahrwassers, d. h. auf der landabgewandten Seite der Kaimauer. Die zweite Spur 7 befindet sich nicht auf, sondern vom Fahrwasser in Horizontalrichtung betrachtet räumlich vor der Kaimauer 3. Hierzu ist eine Schiene 9 an der Fahrwasserseite der Kaimauer angeordnet. Die Schiene 9 steht insbesondere nicht oder nur geringfügig über die Oberseite 10 der Kaimauer 3 vor. Die Spuren 7, 8 befinden sich bevorzugt auf demselben Höhenniveau. Die Schiene 9 ist am oberen Ende der Fahrwasserseite der Kaimauer 3 angeordnet.

Das Fahrgestell 4, das die Räder 5, 6 trägt, ist so konfiguriert, dass gegenüber der Oberseite 10 der Kaimauer 3 vorstehenden Festmacheinrichtungen 11 in Form von Pollern oberseitig übergriffen und damit auch überfahren werden können. Die Räder 5, 6 sind hierzu in größerem Abstand zu einer Plattform 12 angeordnet, unter welcher sich das Fahrgestell 4 befindet. Das Fahrgestell 4 umfasst stelzenartige Streben, so dass die Plattform 12 mit hinreichender Bodenfreiheit zwischen den Spuren 7, 8 und in einem ausreichenden vertikalen Abstand über die Festmacheinrichtungen 11 geführt werden kann.

Auf der Plattform 12 befindet sich mindestens Antrieb. Ein Antrieb ist für die Verlagerung der Kupplungseinheit 2 in Längsrichtung der Schiene 9 vorgesehen. Ein weiterer Antrieb dient zum Antrieb einer zweifach spiralig wickelnden Leitungstrommel 15. Auf der Leitungstrommel 15 sind parallel zueinander zwei elektrische Energieversorgungsleitungen 16, 17 angeordnet.

Die Energieversorgungsleitungen 16, 17 dienen zur Landstromversorgung des nicht näher dargestellten Schiffes. Die Leitungstrommel 15 befindet sich räumlich nicht senkrecht oberhalb der Kaimauer 3, sondern genau wie die Schiene 9 fahrwasserseitig neben der Kaimauer 3. Der Antrieb für die Leitungstrommel 15 und das Fahrgestell dienen als Gegengewicht. Die Leitungstrommel 15 ragt nach unten zwischen die Räder 5 der schienenseitigen Spur 7.

Die Energieversorgungsleitungen 16, 17 werden durch Abwickeln von der Leitungstrommel 15 in nach oben offenen ringförmigen Kanälen 18, 19 gelegt. Einer der Kanäle 18 befindet sich unterhalb der Schiene 9. Dieser Kanal 18 und die Schiene 9 bilden ein Bauteil. Das Rad 5 ist breiter als der nach oben offene Kanal 18. Das Rad 5 rollt über mündungsseitig des nach oben offenen Kanals 18 angeordnete seitlich nach außen gerichtete und horizontal orientierte Flansche 20, 21, welche die Aufstandsfläche für das Rad 5 bilden. An den Flanschen 20, 21 sind in der Bildebene nach oben ragende innere und äußeren Führungsstege 22, 23 für die Seitenführung des Rads 5 angeordnet. Die landseitige Kupplungseinheit 2 besitzt je Spur mehrere in Spurrichtung aufeinander folgende Räder, so dass die Kupplungseinheit 2 ausschließlich in Längsrichtung der Spur 7 verlagerbar ist.

Die Figur 2 zeigt die Lage einer Schnittebene I-I, welche die Blickrichtung der Figur 1 verdeutlicht. Die Energieversorgungsleitung 16 ist mit einem landseitigen Ende 24 an einen Anschlusspunkt 25 angeschlossen. Ein zweiter Anschlusspunkt 26 ist für die zweite Energieversorgungsleitung 17 (Figur 1) vorgesehen. Die Anschlusspunkte 25, 26 befinden sich unterhalb der Kanäle 18,19, wie in Figur 1 zu erkennen ist. Die beiden Energieversorgungsleitungen 16, 17 werden ausgehend von ihren anschlusspunktseitigen Enden 24, 25 von unten kommend durch eine Leitungsumlenkung 27 geführt. Die Leitungsumlenkung 27 besitzt oberseitig gerundete Wangen, so dass die Energieversorgungsleitungen 16, 17 knickfrei mit großem Biegeradius sowohl in der Bildebene der Figur 2 nach links als auch nach rechts verlagert werden können.

Gemäß der Darstellung der Figur 2 kann die landseitige Kupplungseinheit 2 in Richtung des Pfeils 28 soweit entlang der Kaimauer 3 verlagert werden bis eine Endposition erreicht wird. Die Energieversorgungsleitungen 16, 17 werden geschützt in den Kanälen 18, 19 abgelegt. Wenn ein anderes Schiff versorgt werden soll, das in der Bildebene der Figur 2, rechts von dem Anschlusspunkt 25, 26 festgemacht hat, kann die landseitige Kupplungseinheit 2 in entgegengesetzter Richtung, d. h. in Richtung des Pfeils 29 der Figur 3 verlagert werden. Der landseitige Anschlusspunkt befindet sich dann in der Bildebene der Figur 3 links. Auch in diesem Fall können die Energieversorgungsleitungen 16, 17 geschützt in den nach oben offenen Kanälen 18, 19 verlegt werden. Die Festmacheinrichtungen 11 können von dem Fahrgestell 4 und der Plattform 12 der landseitigen Kupplungseinheit 2 aufgrund der angepassten großen Bodenfreiheit überfahren werden, wie es in Figur 1 zu erkennen ist.

Die Figuren 1 bis 3 zeigen zusätzliche Schutzeinrichtungen zum Schutz der fahrwasserseitig angeordneten Schiene 9 und Kanäle 18,19 sowie zum Schutz der Anschlusspunkte 25, 26. Die Schutzeinrichtungen umfassen einen Anprallschutz 30. Mehrere der Anprallschutze 30 sind im Abstand zueinander entlang der Kaimauer 3 angeordnet. Sie sind im Wesentlichen L-förmig konfiguriert, wie anhand der Schnittdarstellung der Figur 1 zu erkennen ist. Sie untergreifen die Schienen 9 und die Anschlusspunkte 25, 26 zum Wasserspiegel des Fahrwassers hin und haben einen vertikal nach oben ragenden Schenkel 31, der die Schienen 9 und Anschlusspunkte in Hochrichtung überragt. Der vertikale Schenkel 31 kann an seinem oberen Ende zur Landseite hin abgekröpft sein, um die Schutzwirkung zu verbessern. Der vertikale Schenkel 31 verläuft in einem horizontalen Abstand A1 zu der Mitte Schiene 9 bzw. zu den Anschlusspunkten 25, 26, um auch im Falle einer Havarie eine hinreichende Knautschzone von mindestens 250 mm zu schaffen.

### Bezugszeichen:

- 1 -: Vorrichtung zur Landstromversorgung
- 2 -: Kupplungseinheit von 1
- 3 -: Kaimauer
- 4 -: Fahrgestell
- 5 -: Rad an 4
- 6 -: Rad an 4
- 7 -: Spur von 4
- 8 -: Spur von 4
- 9 -: Schiene an 3
- 10 -: Oberseite von 3
- 11 -: Festmacheinrichtung
- 12 -: Plattform von 2
- 13 -: Bein/Strebe von 4
- 14 -: Bein/Strebe von 4
- 15 -: Leitungstrommel
- 16 -: Energieversorgungsleitung
- 17 -: Energieversorgungsleitung
- 18 -: Kanal für 16
- 19 -: Kanal für 17
- 20 -: Flansch an 18
- 21 -: Flansch an 18
- 22 -: innerer Führungssteg
- 23 -: äußerer Führungssteg
- 24 -: Ende von 16
- 25 -: Anschlusspunkt
- 26 -: Anschlusspunkt
- 27 -: Leitungsumlenkung
- 28 -: erste Bewegungsrichtung von 2
- 29 -: entgegengesetzte Bewegungsrichtung von 2
- 30 -: Anprallschutz
- 31 -: Schenkel von 30
- 32 -: Fahrwasserseite von 3

- A1 -: horizontaler Abstand zwischen 31 und 9
- D -: Drehachse von 15

## Patentansprüche

1. Vorrichtung (1) zur Verbindung eines Schiffes mit einem landseitigen Versorgungsnetz, wobei eine landseitige Kupplungseinheit (2) zur Verbindung mit einem kabelgebundenen schiffseitigen Stecker schienengeführt verfahrbar ist, und über wenigstens eine Energieversorgungsleitung (16, 17) mit dem landseitigen Versorgungsnetz verbunden ist, wobei die Kupplungseinheit (2) auf einem Fahrgestell (4) angeordnet ist, dessen Räder (5, 6) in zwei Spuren (7, 8) nebeneinander angeordnet sind, wobei eine Spur (7) schienengebunden ist bezüglich einer Schiene (9), die fahrwasserseitig an einer Fahrwasserseite (32) einer Kaimauer (3) angeordnet ist, wobei das Fahrgestell (4) Festmacheinrichtungen (11), die gegenüber einer Oberseite (10) der Kaimauer (3) vorstehen, übergreift, so dass die zweite Spur (8) auf einer der dem Fahrwasser abgewandten Seite der Festmacheinrichtungen (11) angeordnet ist.

2. Vorrichtung nach Anspruch 1, **dadurch gekennzeichnet, dass** die zweite Spur (6) schienenungebunden ist.

3. Vorrichtung (1) nach Anspruch 1 oder 2, **dadurch gekennzeichnet, dass** neben der Schiene (9) wenigstens ein nach oben offener Kanal (18, 19) angeordnet ist, wobei die Energieversorgungsleitung (16, 17) in dem Kanal (18, 19) angeordnet ist.

4. Vorrichtung (1) nach einem der Ansprüche 1 oder 2, **dadurch gekennzeichnet, dass** die Schiene (9) an einem oberen Ende eines nach oben offenen Kanals (18) angeordnet ist, wobei die Energieversorgungsleitung (16) in dem Kanal (18) angeordnet ist und von einem schienengebundenen Rad (5) überfahrbar ist.

5. Vorrichtung nach einem der Ansprüche 1 bis 4, **dadurch gekennzeichnet, dass** eine Leitungstrommel (15) auf dem Fahrgestell (4) angeordnet ist, wobei die Leitungstrommel (4) eine Drehachse (D) quer zur Schiene (9) aufweist und oberhalb der Schiene (9) angeordnet ist.

6. Vorrichtung nach Anspruch 4 oder 5, **dadurch gekennzeichnet, dass** die Energieversorgungsleitung (16, 17) mit einem Ende (24) an einen zentralen Anschlusspunkt (25, 26) der Kaimauer (3) und mit einem anderen Ende an die Leitungstrommel (15) anschlossen ist, wobei die Energieversorgungsleitung (16, 17) durch eine Leitungsumlenkung (27) geführt ist, die an der Kaimauer (3) angeordnet ist, so dass die Energieversorgungsleitung (16, 17) ausgehend von dem Anschlusspunkt (25, 26) in entgegengesetzte Richtungen (28, 29) beiderseits des Anschlusspunktes (25, 26) in die nach oben offenen Kanäle (18, 19) verlegbar ist.

7. Vorrichtung nach einem der Ansprüche 1 bis 6, **dadurch gekennzeichnet, dass** der mindestens ein Kanal (18, 19) senkrecht unterhalb der ein- oder mehrfach wickelnden Leitungstrommel (15) angeordnet ist, so dass die Energieversorgungsleitung (16, 17) in einer Wickelebene der Leitungstrommel (15) nach unten in die Kanäle (18, 19) ablegbar sind.

8. Vorrichtung nach einem der Ansprüche 1 bis 7, **dadurch gekennzeichnet, dass** vertikal unterhalb der Schiene (9) und fahrwasserseitig horizontal neben der Schiene (9) wenigstens ein Anprallschutz (30) angeordnet ist.

9. Vorrichtung nach Anspruch 8, **dadurch gekennzeichnet, dass** der Anfahrschutz (30) zur Ausbildung einer freien Pufferzone in einem horizontalen Abstand (A1) angeordnet ist, der mindestens 250 mm von der Mitte der Schiene (9) beträgt.
